# EUROPÄISCHE PATENTSCHRIFT

(11) **EP 3 054 045 B1**
(45) Veröffentlichungstag und Bekanntmachung des Hinweises auf die Patenterteilung: **02.12.2020**
(21) Anmeldenummer: 16157144.3
(22) Anmeldetag: 04.04.2011
(51) Int. Cl.: A47L 15/00, D06F 33/37, D06F 39/02, D06F 101/00, D06F 101/20, D06F 103/04, D06F 105/58, D06F 105/42, D06F 34/28, A47L 15/42, A47L 15/44

(54) **WASSERFÜHRENDES HAUSGERÄT MIT EINER DOSIEREINRICHTUNG UND MEHREREN DOSIERPUMPEN**
WATER-CONDUCTING HOUSEHOLD APPLIANCE COMPRISING A DOSING UNIT AND MULTIPLE METERING PUMPS
APPAREIL MENAGER TRANSPORTANT DE L'EAU AVEC UNITE DE DOSAGE ET PLUSIEURS POMPES DE DOSAGE

(30) Priorität: 30.04.2010 DE 102010028445
(43) Veröffentlichungstag der Anmeldung: 10.08.2016
(62) Teilanmeldung aus: 11711899.2
(73) Patentinhaber: BSH Hausgeräte GmbH, 81739 München (DE)
(72) Erfinder: Schulze, Ingo, 16341 Panketal (DE); Witt, Cornelia, 13599 Berlin (DE)

(56) Entgegenhaltungen:
- EP-A2- 2 050 859
- WO-A1-02/086219
- WO-A1-03/029550
- WO-A1-2011/029766
- DE-A1- 3 901 686
- DE-A1- 3 932 170
- DE-A1- 10 220 839
- DE-A1- 10 307 756
- DE-A1- 19 834 229
- DE-C1- 10 035 642
- US-A1- 2007 151 584

## Beschreibung

Die Erfindung betrifft ein wasserführendes Hausgerät, insbesondere ein Wäschebehandlungsgerät zum Waschen von Wäsche. Speziell betrifft die Erfindung das Gebiet der Waschmaschinen und Waschtrockner.

Aus der DE 29 49 254 A1 sind ein Verfahren und eine Vorrichtung zum Überwachen und Steuern eines Programms, insbesondere des Wasserzulaufs und der Reinigungszugabe, bei automatischen Waschmaschinen bekannt. Hierbei wird zum Überwachen und Steuern des Programms in Abhängigkeit bestimmter Konzentrationsgehalte von in der Spülflüssigkeit gelösten Reinigungszusätzen die Zahl der Spülgänge und die Dosierung der Reinigungszugabe gesteuert. Beispielsweise werden die Spülgänge beendet, wenn die Konzentration eines optischen Aufhellers des Reinigungsmittels in der Spülflüssigkeit auf einen Mindestgehalt gesunken ist. Hierbei überwacht ein Sensor die optischen Eigenschaften der Reinigungs- beziehungsweise Spülflüssigkeit oder deren Bestandteile, wobei über eine Auswerteschaltung Steuerimpulse für die nötige Zahl der Spülgänge an ein Programmschaltwerk und an eine Dosiereinrichtung zur Dosierung der noch erforderlichen Reinigungs- beziehungsweise Spülmittelmenge geliefert werden.

Das aus der DE 29 49 254 A1 bekannte Verfahren und die bekannte Vorrichtung haben den Nachteil, dass sich der Ressourceneinsatz, insbesondere der Wasser- und Energieverbrauch, während des Programmablaufs erheblich erhöhen kann. Außerdem besteht der Nachteil, dass eine vom Benutzer erwartete Programmlaufzeit durch eine große Anzahl an Reinigungs- und Spülgängen erheblich überschritten wird.

In Dokument WO 03/029550 A1 ist Waschmaschine mit einer Einspülschale zur manuellen Dosierung eines Zusatzmittels offenbart, die ein Anzeigefeld für die Art des Zusatzmittels aufweist und bei der die erforderliche Menge des Zusatzmittels angezeigt werden kann.

In Dokument DE 39 01 686 A1 ist eine Waschmaschine mit einer Dosiereinrichtung offenbart, bei der innerhalb der Bedienblende eine Anzeigeeinrichtung angeordnet ist, in der die Art des im Vorratsbehälter befindlichen Mittels anzeigbar ist, und bei der weiterhin die entsprechende Dosiermenge innerhalb der Anzeigeeinrichtung angezeigt werden kann.

In Dokument EP 2 050 859 A2 ist eine Waschmaschine und eine außerhalb der Waschmaschine angeordnete Dosiereinrichtung offenbart.

Aufgabe der Erfindung ist es, ein wasserführendes Hausgerät zu schaffen, bei dem die Bedienbarkeit verbessert ist und gegebenenfalls eine ressourcenschonende Programmdurchführung erzielbar ist.

Die Aufgabe wird durch ein wasserführendes Hausgerät, insbesondere ein Wäschebehandlungsgerät zum Waschen von Wäsche, gemäß Anspruch 1 gelöst. Bei dem wasserführenden Hausgerät sind ein Behandlungsbereich, ein Behandlungsmittelbehälter, der zum Bevorraten zumindest eines Behandlungsmittels dient, eine Dosiereinrichtung, die zum Zumessen des Behandlungsmittels für den Behandlungsbereich dient, und eine Steuerung vorgesehen, wobei die Steuerung mehrere Behandlungsprogramme aufweist und zum Ansteuern der Dosiereinrichtung entsprechend einem von einem Benutzer aus den Behandlungsprogrammen ausgewählten Behandlungsprogramm dient, wobei zumindest ein Behandlungsmittelparameter vorgesehen ist, der von einem Benutzer einstellbar ist, und wobei die Steuerung das ausgewählte Behandlungsprogramm in Abhängigkeit von dem Behandlungsmittelparameter ausführt.

Durch die in den abhängigen Patentansprüchen aufgeführten Maßnahmen sind bevorzugte und vorteilhafte Weiterbildungen des erfindungsgemäßen wasserführenden Hausgeräts möglich.

In vorteilhafter Weise kann ein Benutzer eine bedarfsgerechte Anpassung des Behandlungsprogramms über den Behandlungsmittelparameter erzielen. Beispielsweise kann eine bedarfsgerechte Anpassung der Behandlungsmitteldosiermenge bei Sicherstellung der gewünschten Behandlungswirkung und eines optimierten Behandlungsmittelverbrauchs erfolgen. Speziell kann eine bedarfsgerechte Anpassung der Waschmitteldosiermenge bei Sicherstellung der gewünschten Waschleistung und des Waschmittelverbrauchs erzielt werden. Beispielsweise kann ein Benutzer in Abhängigkeit von dem Verschmutzungsgrad der Wäsche den Behandlungsmittelparameter einstellen. Hierbei kann der Benutzer auch die Art der Wäsche, insbesondere die Empfindlichkeit des Gewebes, berücksichtigen.

Herkömmlicherweise kann die Waschmitteldosierung über vom Waschmittelhersteller vorgegebene Anpassungen an die Verschmutzung, die Wasserhärte und die zugegebene Menge an zu behandelnden Textilien erfolgen. Zur Vereinfachung der Dosierung für den Benutzer ist es erfindungsgemäß, dass die Steuerung eine Beladung des Behandlungsbereichs erfasst und dass die Steuerung die Dosiereinrichtung in Abhängigkeit von zumindest dem Behandlungsparameter und der erfassten Beladung des Behandlungsbereichs entsprechend dem ausgewählten Behandlungsprogramm ansteuert. Ferner kann eine Wasserhärte hinterlegt sein, die von der Steuerung beim Ansteuern der Dosiereinrichtung berücksichtigt wird.

Erfindungsgemäß ist es, dass eine mit der Steuerung verbundene Eingabeeinrichtung vorgesehen ist und dass die Eingabeeinrichtung eine Änderung des Behandlungsmittelparameters zum Einstellen des Behandlungsmittelparameters durch den Benutzer ermöglicht. Dadurch wird die Einstellung des Behandlungsmittelparameters für den Benutzer erleichtert. Außerdem können bestimmte Bereiche oder bestimmte Werte für den Behandlungsmittelparameter vorgegeben sein, um eine Fehlbedienung zu vermeiden und das Einstellen weiter zu erleichtern.

Erfindungsgemäß ist es ferner, dass eine mit der Steuerung verbundene Anzeigeeinrichtung vorgesehen ist, dass die Steuerung beim Ändern des Behandlungsmittelparameters zumindest eine charakteristische Programmeigenschaft des ausgewählten Behandlungsprogramms, die von dem Behandlungsmittelparameter abhängt, in Bezug auf den geänderten Behandlungsmittelparameter bestimmt und dass die Anzeigeeinrichtung die von der Steuerung bestimmte charakteristische Programmeigenschaft des ausgewählten Behandlungsprogramms anzeigt. Speziell ist es erfindungsgemäß, dass eine von der Anzeigeeinrichtung anzeigbare charakteristische Programmeigenschaft des ausgewählten Behandlungsprogramms eine erwartete Programmdauer, ein erwarteter Energiebedarf, oder ein erwarteter Wasserbedarf ist. Beispielsweise kann der Benutzer durch den Behandlungsmittelparameter die Dosiermenge eines Behandlungsmittels verändern. Durch eine erhöhte Menge des Behandlungsmittels kann beispielsweise die Programmdauer reduziert werden, was dem Benutzer dann unmittelbar angezeigt werden kann. Somit kann der Benutzer den Programmablauf in vorteilhafter Weise beeinflussen.

Vorteilhaft ist es auch, dass ein von dem Benutzer einstellbarer Behandlungsmittelparameter ein Behandlungsmitteltyp ist. Hierbei ist es ferner vorteilhaft, dass die Steuerung mehrere Behandlungsmitteltypen vorgibt, aus denen der Benutzer zum Einstellen des Behandlungsmitteltyps einen auswählt, wobei die Behandlungsmitteltypen ein Vollwaschmittel und/oder ein Feinwaschmittel und/oder ein Vollwaschmittelkonzentrat und/oder ein Feinwaschmittelkonzentrat und/oder ein Buntwaschmittel und/oder ein Buntwaschmittelkonzentrat umfassen. Hierbei ist es außerdem vorteilhaft, dass der Behandlungsmittelbehälter mehrere Kammern aufweist, die zum Aufnehmen mehrerer Behandlungsmittel dienen, dass die Dosiereinrichtung mehrere Dosierpumpen aufweist, die den Kammern des Behandlungsmittelbehälters zugeordnet sind, und dass die Steuerung beim Ausführen des ausgewählten Behandlungsprogramms in Abhängigkeit von dem eingestellten Behandlungsmitteltyp die einzelnen Dosierpumpen der Dosiereinrichtung ansteuert. Beispielsweise kann für ein bestimmtes Behandlungsprogramm, das vom Benutzer ausgewählt wird, ein Feinwaschmittel vorgesehen sein. Der Benutzer kann dann anstelle des Feinwaschmittels beispielsweise auch ein Buntwaschmittel auswählen, wodurch sich gegebenenfalls aufgrund einer erhöhten Reinigungswirkung die erwartete Programmdauer verkürzt, ein erwarteter Energiebedarf verringert und/oder ein erwarteter Wasserbedarf reduziert ist. Somit ist eine vorteilhafte Anpassung an die Wünsche des Benutzers möglich. Hierbei kann der Benutzer bestimmen, welche Ressource, insbesondere Zeit, Material, Energie, Wasserbedarf, ihm am wichtigsten ist. Hierbei kann in vorteilhafter Weise eine Anpassung an sich zeitlich ändernde Bedürfnisse des Benutzers ermöglicht werden.

Erfindungsgemäß erfasst die Steuerung eine Beladung des Behandlungsbereichs, wobei die Steuerung die Dosiereinrichtung in Abhängigkeit von zumindest dem Behandlungsmittelparameter und der erfassten Beladung des Behandlungsbereichs entsprechend dem ausgewählten Behandlungsprogramm ansteuert.

Vorteilhaft ist es auch, dass ein von dem Benutzer einstellbarer Behandlungsmittelparameter eine Behandlungsmittelmenge ist. Hierbei ist es ferner erfindungsgemäß, dass die Steuerung eine Behandlungsmittelbasismenge für die Behandlungsmittelmenge vorgibt und dass die Steuerung zum Einstellen der Behandlungsmittelmenge eine relative oder absolute Erhöhung oder Verringerung der Behandlungsmittelmenge ausgehend von der vorgegebenen Behandlungsmittelbasismenge ermöglicht. Hierbei kann in vorteilhafter Weise in der Anzeigeeinrichtung der momentan eingestellte Wert für die Behandlungsmittelmenge als absolute oder relative Größe angezeigt werden. Beispielsweise kann die Behandlungsmittelmenge relativ in Bezug auf die Behandlungsmittelbasismenge in Prozent angezeigt werden. Ausgehend von 100% kann der Benutzer dann beispielsweise eine Behandlungsmittelmenge von 120% der Behandlungsmittelbasismenge einstellen. Hierdurch ist eine einfache Bedienbarkeit gewährleistet.

Somit können in vorteilhafter Weise Ressourcen geschont werden. Hierbei kann auch eine minimale Behandlungsmittelmenge vorgegeben werden, um die Ressource Waschmittel zu schonen. Für die Erhöhung oder Verringerung der Behandlungsmittelmenge ist vorzugsweise ein gewisser Bereich vorgegeben, um unerwünschte Über- oder Unterdosierungen zu verhindern und insbesondere zuverlässig ein erfolgreiches Behandlungsergebnis zu erzielen.

Bevorzugte Ausführungsbeispiele der Erfindung sind in der nachfolgenden Beschreibung anhand der beigefügten Zeichnung näher erläutert. Darin zeigt:
- Fig. 1: ein wasserführendes Hausgerät in einer auszugsweisen, schematischen Darstellung entsprechend einem Ausführungsbeispiel.

Fig. 1 zeigt ein wasserführendes Hausgerät 1 in einer auszugsweisen, schematischen Darstellung entsprechend einem Ausführungsbeispiel. Das wasserführende Hausgerät 1 kann insbesondere als Wäschebehandlungsgerät ausgestaltet sein und zum Waschen sowie gegebenenfalls zum Trocknen von Wäsche dienen. Speziell kann das wasserführende Hausgerät 1 als Waschmaschine oder Waschtrockner ausgestaltet sein. Das wasserführende Hausgerät 1 eignet sich in entsprechend angepasster Abwandlung allerdings auch für andere Anwendungsfälle, insbesondere kann es als Geschirrspüler ausgestaltet sein.

Das wasserführende Hausgerät 1 weist eine Frischwasserleitung 2 auf, die an einem Anschluss 3 mit einem Rohrsystem einer Hausinstallation oder dergleichen verbunden werden kann. In der Frischwasserleitung 2 ist ein Sperrventil 4 angeordnet. Hierbei weist das wasserführende Hausgerät 1 eine Steuerung 5 auf, die das Sperrventil 4 entsprechend einem Programmablauf eines Behandlungsprogramms ansteuert. Bei geöffnetem Sperrventil 4 fließt Frischwasser aus der Frischwasserleitung 2 über eine freie Luftstrecke in einen Einspülbehälter 6.

Das wasserführende Hausgerät 1 weist außerdem eine Dosiereinrichtung 7 mit einer oder mehreren Dosierpumpen 8, 9 auf. In diesem Ausführungsbeispiel sind zur Vereinfachung der Darstellung zwei Dosierpumpen 8, 9 dargestellt. Die Dosiereinrichtung 7 dient zum Fördern eines oder mehrerer Behandlungsmittel aus einem Behandlungsmittelbehälter 10 über eine oder mehrere Leitungen 11, 12 in den Einspülbehälter 6. In diesem Ausführungsbeispiel weist der Behandlungsmittelbehälter 10 Kammern 13, 14 auf, die mit unterschiedlichen Behandlungsmitteln von einem Benutzer aufgefüllt werden können. Dabei bevorraten die Kammern 13 oder 14 des Behandlungsmittelbehälters 10 jeweils eine größere Menge an dem eingefüllten Behandlungsmittel, so dass für mehrere Programmdurchführungen ausreichende Behandlungsmittel bereitgestellt sind. Die Dosiereinrichtung 7 dient hierbei zum Zumessen der jeweils für das Programm erforderlichen Mengen an Wäschebehandlungsmitteln.

Die von der Dosiereinrichtung 7 in den Einspülbehälter 6 geförderten Behandlungsmittel werden von dem durch den Einspülbehälter 6 laufenden Frischwasser über einen Verbindungsstutzen 15 in einen Behandlungsbereich 16 des wasserführenden Hausgeräts 1 gespült. In diesem Ausführungsbeispiel ist der Behandlungsbereich 16 zumindest im Wesentlichen von einem Laugenbehälter 17 umgeben. Ein Ausgang des Laugenbehälters 17 ist mit einer Abflussleitung 18 verbunden, die an einem Ausgang 19 des wasserführenden Hausgeräts 1 mit einer Abwasserleitung der Hausinstallation oder dergleichen verbindbar ist. Hierbei ist in der Abflussleitung 18 eine Laugenpumpe 20 angeordnet, die von der Steuerung 5 entsprechend dem Programmablauf angesteuert wird, um eine Lauge oder dergleichen aus dem Behandlungsbereich 16 abzupumpen.

Das wasserführende Hausgerät 1 weist eine Anzeigeeinrichtung 25 und eine Eingabeeinrichtung 26 mit Tastelementen 27, 28, 29, 30 auf. Hierbei können die Anzeigeeinrichtung 25 und die Eingabeeinrichtung 26 auch durch eine kombinierte Anzeige- und Eingabeeinrichtung 25, 26 realisiert sein. Die Anzeigeeinrichtung 25 und die Eingabeeinrichtung 26 sind mit der Steuerung 5 verbunden. Die Steuerung ist außerdem mit einem Speicherelement 31 verbunden, das zum Speichern veränderbarer Parameter dient.

Die Steuerung 5 weist mehrere Behandlungsprogramme auf. Hierbei bietet die Steuerung 5 einem Benutzer die Auswahl eines der Behandlungsprogramme aus den mehreren Behandlungsprogrammen an. Hierbei wird in der Anzeigeeinrichtung 25 ein mögliches Behandlungsprogramm angezeigt, wobei über die Tastelemente 27, 28 der Eingabeeinrichtung 26 eine Änderung des Behandlungsprogramms durch den Benutzer möglich ist. Speziell kann ein Benutzer ein Waschprogramm für Feinwäsche, ein Waschprogramm für Buntwäsche oder ein Waschprogramm für Kochwäsche auswählen. Solch einem Waschprogramm kann eine bestimmte Waschtemperatur und ein bestimmter Behandlungsmitteltyp, beispielsweise ein Vollwaschmittel, ein Feinwaschmittel, ein Vollwaschmittelkonzentrat, ein Feinwaschmittelkonzentrat, ein Buntwaschmittel oder ein Buntwaschmittelkonzentrat, zugeordnet sein. Ein Beispiel ist ein Programm für Feinwäsche, dem eine Waschtemperatur von 30°C und ein Feinwaschmittel zugeordnet sein kann.

Nach der Auswahl des Behandlungsprogramms durch den Benutzer können noch ein oder mehrere Behandlungsmittelparameter eingestellt werden. Die Einstellung der Behandlungsmittelparameter erfolgt vorzugsweise durch eine Auswahl des gewünschten Behandlungsmittelparameters aus einer vorgegebenen Liste oder aus einem vorgegebenen Bereich. Speziell kann die Steuerung 5 einen bestimmten Wert für den Behandlungsmittelparameter vorgeben, der von dem gewählten Behandlungsprogramm abhängen kann. Dieser vorgegebene Behandlungsmittelparameter kann dem Benutzer durch die Anzeigeeinrichtung 25 angezeigt werden. Beispielsweise ist durch das gewählte Behandlungsprogramm ein Behandlungsmitteltyp vorgegeben. Bei der Auswahl eines Programms für Feinwäsche ist beispielsweise ein Feinwaschmittel als Behandlungsmitteltyp vorgegeben. Diesen Programmparameter, nämlich den Behandlungsmitteltyp Feinwaschmittel, kann der Benutzer durch die Tastelemente 29, 30 abändern. Hierdurch kann der Benutzer beispielsweise anstelle des Feinwaschmittels ein Buntwaschmittel als Behandlungsmitteltyp für das gewählte Behandlungsprogramm auswählen. Nach der möglichen Einstellung weiterer Behandlungsmittelparameter wird dann das Behandlungsprogramm, beispielsweise das Programm für Feinwäsche, mit dem gewählten Behandlungsmitteltyp, beispielsweise dem Buntwaschmittel, durchgeführt.

Die Steuerung 5 führt das ausgewählte Behandlungsprogramm aus. Hierbei steuert die Steuerung 5 unter anderem die Dosiereinrichtung 7 entsprechend dem ausgewählten Behandlungsprogramm an. Die Steuerung 5 berücksichtigt bei der Ausführung des ausgewählten Behandlungsprogramms die von dem Benutzer eingestellten Behandlungsmittelparameter, die gegebenenfalls gegenüber vorgegebenen Behandlungsmittelparametern geändert sind.

Beispielsweise kann durch einen Behandlungsmittelparameter, der ein Behandlungsmitteltyp ist, während des Programmablaufs ein bestimmtes Behandlungsmittel vorgegeben sein. Beispielsweise ist bei der Ausführung eines Programms für Feinwäsche in der Regel als Behandlungsmitteltyp für das Waschmittel ein Feinwaschmittel vorgegeben, so dass die Steuerung 5 die Dosiereinrichtung 7 zum Zumessen des Feinwaschmittels ansteuert. Ist hingegen anstelle des Feinwaschmittels durch den Benutzer ein anderer Behandlungsmitteltyp, beispielsweise ein Buntwaschmittel, eingestellt worden, dann steuert die Steuerung 5 die Dosiereinrichtung 7 zum Zumessen des Buntwaschmittels anstelle des Feinwaschmittels an.

Beispielsweise kann die Kammer 13 zum Aufnehmen von Buntwaschmittel dienen, während die Kammer 14 zum Aufnehmen von Feinwaschmittel dient. Durch Ansteuerung entweder der Dosierpumpe 8 oder der Dosierpumpe 9 der Dosiereinrichtung 7 wird dann entsprechend dem von dem Benutzer eingestellten Behandlungsmitteltyp das Feinwaschmittel oder das Buntwaschmittel zugemessen.

Beispielsweise kann der Benutzer stark verschmutzte, aber temperaturempfindliche Feinwäsche in den Behandlungsbereich 16 einfüllen. Durch Auswählen des Programms für Feinwäsche und Änderung des Behandlungsmitteltyps von Feinwaschmittel auf Buntwaschmittel kann dann während des Programmablaufs eine erhöhte Reinigungswirkung erzielt werden.

Ein weiterer möglicher Behandlungsmittelparameter, der von dem Benutzer eingestellt werden kann, ist eine Behandlungsmittelmenge. Hierbei kann die Steuerung 5 eine Behandlungsmittelbasismenge für jedes der bevorrateten Behandlungsmittel vorgeben. Die Behandlungsmittelbasismenge kann hierbei vom ausgewählten Behandlungsprogramm abhängen. Über die Tastelemente 29, 30 kann die in der Anzeigeeinrichtung 25 angezeigte, vorgegebene Behandlungsmittelmenge erhöht oder verringert werden. Hierbei ist eine relative oder absolute Erhöhung oder Verringerung möglich. Beispielsweise kann die Anzeigeeinrichtung 25 die Behandlungsmittelmenge als Absolutwert in einer Volumeneinheit, insbesondere in Milliliter, anzeigen. Die Anzeigeeinrichtung 25 kann die Behandlungsmittelmenge auch in Prozent der Behandlungsmittelbasismenge anzeigen. Dies ermöglicht eine intuitive Bedienung durch den Benutzer. Somit kann der Benutzer je nach Verschmutzungsgrad eine Erhöhung oder Verringerung der Behandlungsmittelmenge vornehmen.

Während des Programmablaufs des von dem Benutzer gewählten Behandlungsprogramms steuert die Steuerung 5 dann die Dosiereinrichtung 7 so an, dass die von dem Benutzer eingestellten und gegebenenfalls von den Behandlungsmittelbasismengen abweichenden Behandlungsmittelmengen des jeweiligen Behandlungsmittels zugemessen werden. Hierbei können sich die Behandlungsmittelmengen sowie die Behandlungsmittelbasismengen auf bestimmte Beladungen des Behandlungsbereichs 16, beispielsweise auf eine Beladung von 5 kg Textilien, beziehen. Die tatsächliche Beladung des Behandlungsbereichs 16 mit Textilien kann dann am Anfang des Programmablaufs erfasst werden. Die Steuerung 5 kann dann die Dosiereinrichtung 7 in Abhängigkeit von sowohl den Behandlungsmittelparametern als auch der erfassten Beladung des Behandlungsbereichs 16 entsprechend dem ausgewählten Behandlungsprogramm ansteuern. Möglich ist es hierbei auch, dass die aktuelle Beladung des Behandlungsbereichs 16 bereits beim Anzeigen der Behandlungsmittelbasismenge durch die Anzeigeeinrichtung 25 berücksichtigt wird. Hierdurch kann der Benutzer die für die Textilien im Behandlungsbereich 16 vorgesehene Behandlungsmittelmenge direkt ablesen und gegebenenfalls auf den gewünschten Wert abändern.

Die Benutzerfreundlichkeit des wasserführenden Hausgeräts 1 kann durch Anzeigen charakteristischer Programmeigenschaften des ausgewählten Behandlungsprogramms weiter verbessert werden. Speziell ergibt sich eine benutzerfreundliche Ausgestaltung, wenn während der Einstellung der Behandlungsmittelparameter durch den Benutzer eine Anzeige dieser charakteristischen Programmeigenschaften erfolgt. Hierbei werden in der Anzeigeeinrichtung 25 eine oder mehrere charakteristische Programmeigenschaften des ausgewählten Behandlungsprogramms angezeigt, die von den zu verstellenden Behandlungsmittelparametern abhängen. Beim Ändern der Behandlungsmittelparameter erfolgt eine fortlaufende Aktualisierung durch die Steuerung 5. Hierbei bestimmt die Steuerung 5 die charakteristischen Programmeigenschaften in Abhängigkeit von den geänderten Behandlungsmittelparametern.

Charakteristische Programmeigenschaften, die von der Anzeigeeinrichtung 25 angezeigt werden, sind beispielsweise eine erwartete Programmdauer, ein erwarteter Energiebedarf, ein erwarteter Wasserbedarf und ein erwarteter Behandlungsmittelparameter, wobei erfindungsgemäß zumindest die erwartete Programmdauer, der erwartete Energiebedarf oder der erwartete Wasserbedarf angezeigt werden.

Verändert beispielsweise ein Benutzer den Behandlungsmittelparameter Behandlungsmittelmenge, dann wirkt sich dies auf die erwartete Programmdauer aus. Da die Steuerung 5 die erwartete Programmdauer in Abhängigkeit von der Behandlungsmittelmenge neu bestimmt und der aktualisierte Wert für die erwartete Programmdauer in der Anzeigeeinrichtung 25 angezeigt wird, kann der Benutzer die Auswirkung seiner Auswahl auf den Programmablauf direkt erkennen. Somit kann ein Benutzer beispielsweise durch Erhöhen der Behandlungsmittelmenge die Programmdauer verkürzen.

Somit hat der Benutzer die Möglichkeit, in verschiedener Weise auf die durchzuführende Behandlung der Textilien im Behandlungsbereich 16 einzuwirken. Hierbei kann der Benutzer die zuzuführende Waschmittelmenge und die Waschmittelart beeinflussen. Ferner kann hierbei auch die Waschmechanik, eine Wassermenge, eine Temperaturführung und eine Programmdauer beeinflusst werden. Ferner kann durch Wahl des Waschmitteltyps, beispielsweise eines konzentrierten oder normalen Waschmittels, eines Vollwaschmittels oder eines Feinwaschmittels, ebenfalls Einfluss auf den Programmablauf genommen werden. So kann der Benutzer durch Wahl des Waschmitteltyps beispielsweise eine an das Vorhandensein von Bleiche optimierte Programmgestaltung aktivieren oder deaktivieren. Entsprechendes gilt auch für andere, in den unterschiedlichen Waschmitteltypen vorhandene Inhaltsstoffe.

Speziell kann der Benutzer eine besonders kurze Waschzeit bei erhöhtem Waschmitteleinsatz oder eine besonders sparsame, aber längere Waschzeit des Waschprogramms bei geringerem Waschmitteleinsatz erzielen. Die tatsächliche Waschmittelzugabe erfolgt hierbei in vorteilhafter Weise durch die Dosiereinrichtung 7, wodurch eine Über- oder Unterdosierung vermieden ist. Hierbei kann die tatsächlich zugemessene Menge der Wäschebehandlungsmittel durch weitere von der Steuerung 5 berücksichtigte Größen beeinflusst sein, beispielsweise durch die Beladung des Behandlungsbereichs 16 oder eine Wasserhärte, die in dem Speicherelement 31 eingestellt sein kann.

Über die Anzeigeeinrichtung 25 und die Eingabeeinrichtung 26 kann eine benutzerfreundliche Dialogfunktion mit einer Benutzerführung realisiert sein. Hierbei kann in vorteilhafter Weise durch voreingestellte oder durch die Steuerung 5 bestimmte Empfehlungen eine einfache Bedienung erreicht werden. Hierbei kann der Benutzer selbst entscheiden, ob er die vorgegebene Empfehlung für die Behandlungsmittelparameter des ausgewählten Behandlungsprogramms abändern möchte oder nicht.

Außerdem kann dem Benutzer auch eine vereinfachte Einstellung ermöglicht werden. Beispielsweise kann die Einstellung des Behandlungsmittelparameters beziehungsweise der Behandlungsmittelparameter auch über vereinfachte Auswahloptionen erfolgen. Hierbei kann dem Benutzer zum Einstellen des oder der Behandlungsmittelparameter in der Anzeigeeinrichtung 25 in Bezug auf die Behandlungsmittel eine Auswahl zwischen "sparsam", "normal" und "schnell" gegeben werden. Wählt der Benutzer beispielsweise die Option "sparsam", dann kann eine Programmdurchführung mit einer reduzierten Behandlungsmittelmenge, mit weniger Energie und weniger Frischwasser bei einer entsprechend längeren Programmdauer durchgeführt werden. Wählt der Benutzer hingegen die Option "schnell", dann kann die Programmdurchführung mit einer erhöhten Behandlungsmittelmenge, mit mehr Energie und mit einer größeren Frischwasserzufuhr erfolgen, wodurch die Programmdauer reduziert ist.

In Abhängigkeit von den gewählten Behandlungsmittelparametern kann das Behandlungsprogramm auch in anderer Hinsicht beeinflusst werden. Beispielsweise kann durch die Art des gewählten Behandlungsmitteltyps auch die Temperaturführung beeinflusst werden. Beispielsweise kann für ein Bleichmittel oder den Bestandteil einer Bleiche in einem Waschmittel eine längere Heizperiode erforderlich sein. Auch kann dies eine andere Waschmechanik bedingen. Die Waschtemperatur wird allerdings vorzugsweise nicht verändert, so dass das Programm mit der vorgegebenen oder durch den Benutzer eingestellten Waschtemperatur durchgeführt wird.

Somit kann speziell durch den Behandlungsmitteltyp und/oder die Behandlungsmittelmenge die Programmdauer durch den Benutzer beeinflusst werden.

Die Erfindung ist nicht auf die beschriebenen Ausführungsbeispiele beschränkt.

### Bezugszeichenliste

- 1: Wasserführendes Hausgerät
- 2: Frischwasserleitung
- 3: Anschluss
- 4: Sperrventil
- 5: Steuerung
- 6: Einspülbehälter
- 7: Dosiereinrichtung
- 8, 9: Dosierpumpe
- 10: Behandlungsmittelbehälter
- 11, 12: Leitung
- 13, 14: Kammer
- 15: Verbindungsstutzen
- 16: Behandlungsbereich
- 17: Laugenbehälter
- 18: Abflussleitung
- 19: Ausgang
- 20: Laugenpumpe
- 25: Anzeigeeinrichtung
- 26: Eingabeeinrichtung
- 27 - 30: Tastelement
- 31: Speicherelement

## Patentansprüche

1. Wasserführendes Hausgerät (1), insbesondere Wäschebehandlungsgerät zum Waschen von Wäsche, mit einem Behandlungsbereich (16), einem Behandlungsmittelbehälter (10), der zum Bevorraten zumindest eines Behandlungsmittels dient, einer Dosiereinrichtung (7), die zum Zumessen des Behandlungsmittels für den Behandlungsbereich (16) dient, und einer Steuerung (5), wobei die Steuerung (5) mehrere Behandlungsprogramme aufweist und zum Ansteuern der Dosiereinrichtung (7) entsprechend einem von einem Benutzer aus den Behandlungsprogrammen ausgewählten Behandlungsprogramm dient, wobei zumindest ein Behandlungsmittelparameter vorgesehen ist, der von dem Benutzer einstellbar ist, und wobei die Steuerung (5) das ausgewählte Behandlungsprogramm in Abhängigkeit von dem Behandlungsmittelparameter ausführt, wobei eine mit der Steuerung (5) verbundene Eingabeeinrichtung (26) vorgesehen ist, die eine Änderung des Behandlungsmittelparameters zum Einstellen des Behandlungsmittelparameters durch den Benutzer ermöglicht, wobei eine mit der Steuerung (5) verbundene Anzeigeeinrichtung (25) vorgesehen ist, wobei die Steuerung (5) beim Ändern des Behandlungsmittelparameters zumindest eine charakteristische Programmeigenschaft des ausgewählten Behandlungsprogramms, die von dem Behandlungsmittelparameter abhängt in Bezug auf den geänderten Behandlungsmittelparameter bestimmt, **dadurch gekennzeichnet, dass** die charakteristische Programmeigenschaft eine erwartete Programmdauer, ein erwarteter Energiebedarf oder ein erwarteter Wasserbedarf ist, und dass die Anzeigeeinrichtung (25) die von der Steuerung (5) bestimmte charakteristische Programmeigenschaft des ausgewählten Behandlungsprogramms anzeigt, wobei ferner die Steuerung (5) eine Beladung des Behandlungsbereichs (16) erfasst und dass die Steuerung (5) die Dosiereinrichtung (7) in Abhängigkeit von zumindest dem Behandlungsmittelparameter und der erfassten Beladung des Behandlungsbereichs (16) entsprechend dem ausgewählten Behandlungsprogramm ansteuert.

2. Wasserführendes Hausgerät nach Anspruch 1, **dadurch gekennzeichnet, dass** ein von dem Benutzer einstellbarer Behandlungsmittelparameter ein Behandlungsmitteltyp ist.

3. Wasserführendes Hausgerät nach Anspruch 2, **dadurch gekennzeichnet, dass** die Steuerung (5) mehrere Behandlungsmitteltypen vorgibt, aus denen durch den Benutzer zum Einstellen des Behandlungsmitteltyps einer auswählbar ist, wobei die Behandlungsmitteltypen ein Vollwaschmittel und/oder ein Feinwaschmittel und/oder ein Vollwaschmittelkonzentrat und/oder ein Feinwaschmittelkonzentrat und/oder ein Buntwaschmittel und/oder ein Buntwaschmittelkonzentrat umfassen.

4. Wasserführendes Hausgerät nach einem der Ansprüche 2 und 3, **dadurch gekennzeichnet, dass** der Behandlungsmittelbehälter (10) mehrere Kammern (13, 14) aufweist, die zum Aufnehmen mehrerer Behandlungsmittel dienen, dass die Dosiereinrichtung (7) mehrere Dosierpumpen (8, 9) aufweist, die den Kammern (13, 14) des Behandlungsmittelbehälters (10) zugeordnet sind, und dass die Steuerung (5) beim Ausführen des ausgewählten Behandlungsprogramms in Abhängigkeit von dem eingestellten Behandlungsmitteltyp die einzelnen Dosierpumpen (8, 9) der Dosiereinrichtung (7) ansteuert.

5. Wasserführendes Hausgerät nach einem der vorigen Ansprüche, **dadurch gekennzeichnet, dass** ein von dem Benutzer einstellbarer Behandlungsmittelparameter eine Behandlungsmittelmenge ist.

6. Wasserführendes Hausgerät nach Anspruch 5, **dadurch gekennzeichnet, dass** die Steuerung (5) eine Behandlungsmittelbasismenge für die Behandlungsmittelmenge vorgibt und dass die Steuerung (5) zum Einstellen der Behandlungsmittelmenge eine relative oder absolute Erhöhung oder Verringerung der Behandlungsmittelmenge ausgehend von der vorgegebenen Behandlungsmittelbasismenge ermöglicht.

## Claims

1. Water-conducting domestic appliance (1), in particular a laundry-treatment appliance for washing laundry, having a treatment area (16), a treatment-agent container (10), which is used to store at least one treatment agent, a dosing unit (7), which is used to dispense the treatment agent for the treatment area (16), and a controller (5), wherein the controller (5) has a plurality of treatment programs and is used to control the dosing unit (7) according to a treatment program selected by a user from the treatment programs, wherein at least one treatment-agent parameter is provided, which can be set by the user, and wherein the controller (5) executes the selected treatment program on the basis of the treatment-agent parameter, wherein an input unit (26) connected to the controller (5) is provided, which allows the user to change the treatment-agent parameter in order to set the treatment agent parameter, wherein a display unit (25) connected to the controller (5) is provided, wherein the controller (5), when the treatment-agent parameter is changed, defines at least one characteristic program property of the selected treatment program, said property depending on the treatment-agent parameter, with reference to the changed treatment-agent parameter, **characterised in that** the characteristic program property is an expected program duration, an expected energy requirement or an expected water requirement, and the display unit (25) displays the characteristic program property, defined by the controller (5), of the selected treatment program, wherein furthermore the controller (5) detects a load of the treatment area (16) and that the controller (5) controls the dosing device (7) on the basis of at least the treatment-agent parameter and the detected load in the treatment area (16) according to the selected treatment program.

2. Water-conducting domestic appliance according to claim 1, **characterised in that** a treatment-agent type is a treatment-agent parameter that can be set by the user.

3. Water-conducting domestic appliance according to claim 2, **characterised in that** the controller (5) presets a plurality of treatment-agent types from which one can be selected by the user to set the treatment-agent type, wherein the treatment-agent types comprise a general-purpose detergent and/or a delicates detergent and/or a general-purpose detergent concentrate and/or a delicates detergent concentrate and/or a coloured-wash detergent and/or a coloured-wash detergent concentrate.

4. Water-conducting domestic appliance according to one of claims 2 and 3, **characterised in that** the treatment-agent container (10) has a plurality of compartments (13, 14), which are used to hold a plurality of treatment agents, the dosing unit (7) has a plurality of dosing pumps (8, 9) which are assigned to the compartments (13, 14) of the treatment-agent container (10), and the controller (5) when executing the selected treatment program controls the individual dosing pumps (8, 9) of the dosing unit (7) on the basis of the set treatment-agent type.

5. Water-conducting domestic appliance according to one of the preceding claims, **characterised in that** a treatment agent quantity that can be set by the user is a treatment-agent parameter.

6. Water-conducting domestic appliance according to claim 5, **characterised in that** the controller (5) predefines a treatment agent reference quantity for the treatment agent quantity and that the controller (5) for setting the treatment-agent quantity allows a relative or absolute increase or decrease in the treatment-agent quantity proceeding from the preset treatment-agent reference quantity.

## Revendications

1. Appareil électroménager transportant de l'eau (1), en particulier appareil de traitement du linge destiné au lavage du linge, avec une zone de traitement (16), un récipient d'agent de traitement (10) qui sert au stockage d'au moins un agent de traitement, une unité de dosage (7) qui sert à la mesure de l'agent de traitement pour la zone de traitement (16) et une commande (5), dans lequel la commande (5) présente plusieurs programmes de traitement et sert à la commande de l'unité de dosage (7) conformément à un programme de traitement sélectionné par un utilisateur parmi les programmes de traitement, dans lequel au moins un paramètre d'agent de traitement est prévu, lequel est ajustable par l'utilisateur, et dans lequel la commande (5) exécute le programme de traitement sélectionné en fonction du paramètre d'agent de traitement, dans lequel une unité de distribution (26) reliée à la commande (5) est prévue, laquelle rend possible une modification du paramètre d'agent de traitement pour l'ajustement du paramètre d'agent de traitement par l'utilisateur, dans lequel une unité d'affichage (25) reliée à la commande (5) est prévue, dans lequel la commande (5) détermine, lors de la modification du paramètre d'agent de traitement, au moins une propriété de programme caractéristique du programme de traitement sélectionné, laquelle propriété dépend du paramètre d'agent de traitement par rapport au paramètre d'agent de traitement modifié, **caractérisé en ce que** la propriété de programme caractéristique est une durée de programme attendue, un besoin en énergie attendu ou un besoin en eau attendu, et **en ce que** l'unité d'affichage (25) affiche la propriété de programme caractéristique du programme de traitement sélectionné définie par la commande (5), dans lequel en outre la commande (5) détecte un chargement de la zone de traitement (16) et **en ce que** la commande (5) commande l'unité de dosage (7) en fonction d'au moins le paramètre d'agent de traitement et du chargement détecté de la zone de traitement (16) conformément au programme de traitement sélectionné.

2. Appareil électroménager transportant de l'eau selon la revendication 1, **caractérisé en ce qu'**un paramètre d'agent de traitement ajustable par l'utilisateur est un type d'agent de traitement.

3. Appareil électroménager transportant de l'eau selon la revendication 2, **caractérisé en ce que** la commande (5) prédéfinit plusieurs types d'agent de traitement, dont un est sélectionnable par l'utilisateur pour l'ajustement du type de paramètre de traitement, dans lequel les types d'agent de traitement comprennent un agent tous lavages et/ou un agent de lavage délicat et/ou un concentré d'agent tous lavages et/ou un concentré d'agent de lavage délicat et/ou un agent de lavage de linge de couleur et/ou un concentré d'agent de lavage de linge de couleur.

4. Appareil électroménager transportant de l'eau selon l'une des revendications 2 et 3, **caractérisé en ce que** le récipient d'agent de traitement (10) présente plusieurs compartiments (13, 14) qui servent à l'accueil de plusieurs agents de traitement, **en ce que** l'unité de dosage (7) présente plusieurs pompes de dosage (8, 9), qui sont associées aux compartiments (13, 14) du récipient d'agent de traitement (10), et **en ce que** la commande (5) commande les différentes pompes de dosage (8, 9) de l'unité de dosage (7) lors de l'exécution du programme de traitement sélectionné en fonction du type d'agent de traitement sélectionné.

5. Appareil électroménager transportant de l'eau selon l'une des revendications précédentes, **caractérisé en ce qu'**un paramètre d'agent de traitement ajustable par l'utilisateur est une quantité d'agent de traitement.

6. Appareil électroménager transportant de l'eau selon la revendication 5, **caractérisé en ce que** la commande (5) prédéfinit une quantité de base d'agent de traitement pour la quantité d'agent de traitement et **en ce que** la commande (5) pour l'ajustement de la quantité d'agent de traitement rend possible une hausse ou une baisse relative ou absolue de la quantité d'agent de traitement en se fondant sur la quantité de base d'agent de traitement prédéfinie.
